# EUROPÄISCHE PATENTSCHRIFT

(11) **EP 1 004 110 B1**
(45) Veröffentlichungstag und Bekanntmachung des Hinweises auf die Patenterteilung: **01.08.2001**
(21) Anmeldenummer: 97928220.9
(22) Anmeldetag: 17.06.1997
(51) Int. Cl.: G09F 9/33

(54) **VORRICHTUNG ZUR ANZEIGE VON ALPHA-NUMERISCHEN ZEICHEN UND BILDZEICHEN**
DEVICE FOR DISPLAYING ALPHANUMERIC CHARACTERS AND SYMBOLS
DISPOSITIF POUR AFFICHER DES CARACTERES ET DES SYMBOLES ALPHANUMERIQUES

(30) Priorität: 26.06.1996 DE 29611155 U; 07.12.1996 DE 29621296 U
(43) Veröffentlichungstag der Anmeldung: 31.05.2000
(73) Patentinhaber: LUMINO Licht Elektronik GmbH, D-47799 Krefeld (DE)
(72) Erfinder: RONKHOLZ, Karl, Heinz, D-47803 Krefeld (DE)
(86) Internationale Anmeldenummer: EP9703145
(87) Internationale Veröffentlichungsnummer: WO9750070

(56) Entgegenhaltungen:
- EP-A- 0 156 544
- WO-A-90/12354
- US-A- 4 689 604

## Beschreibung

Die Erfindung betrifft eine Vorrichtung zur Anzeige von alpha-numerischen Zeichen und Bildzeichen nach dem Oberbegriff von Schutzanspruch 1.

Vorrichtungen der vorstehend genannten Art sind in der Literatur vielfältig beschrieben und auch in der Praxis eingesetzt worden. Solche Vorrichtungen sind beispielsweise Displays in unterschiedlicher Größe mit in Zeilen und Spalten matrixförmig angeordneten Leuchtdioden (LED's).

Aus der Praxis ist beispielsweise eine solche Vorrichtung in Form einer kugeligen LED-Anzeige bekannt, bei welcher sich im Inneren der Kugel, allgemein des rotationssymmetrischen Gehäuses, aus Acrylglas oder dergleichen lichtdurchlässigem Material eine oder mehrere senkrecht angeordnete Reihen von Leuchtdioden auf einem entsprechend ausgebildeten Träger befinden. Der Träger rotiert mittels eines Elektromotors mit hohen Drehzahlen von beispielsweise 2000 U/min bis 3000 U/min, wodurch sich die eine oder mehrere vorzugsweise parallel zur Drehachse des Elektromotors ausgerichtete(n) LED-Reihe(n) ebenfalls dreht bzw. drehen. Durch eine geeignete software-unterstützte Ansteuerung der LED's wird für den Betrachter ein stehendes Bild bzw. eine stehende oder in der Art einer Laufschrift sich bewegende, lesbare Zeichen- und/oder Bildfolge auf die Gehäuseoberfläche projiziert, die aus einem Winkelbereich von mehr als 270° erkennbar ist.

Eine weitere Anzeigevorrichtung der gattungsgemäßen Art ist in der internationalen Patentanmeldung PCT/RO95/00013 als WO-A-9611462 veröffentlicht offenbart. Darin ist eine Reihe von LED's oder LED-Gruppen auf einem entsprechend ausgebildeten Träger senkrecht angeordnet, der mit einer konstanten Winkelgeschwindigkeit von mehr als 1200 U/min um die senkrechte Achse eines Antriebsmotors rotiert. Das Blockschaltbild enthält u.a. einen Sequenzgenerator zur Erzeugung der Codesequenzen für die Zeichen- und Bildfolgen und eine Synchronisationsschaltung zur Erfassung der Winkelposition des rotierenden LED-Trägers, aus der die Drehgeschwindigkeit des LED-Trägers ermittelt und geregelt wird.

Um eine für den Betrachter gut lesbare, auf die Gehäuseoberfläche projizierte Zeichen- und/oder Bildfolge zu erzeugen, ist die richtige Ansteuerung der LED's und die ruhige, vibrationsarme Rotation des LED-Trägers von entscheidender Bedeutung.

Eine erste Aufgabe der Erfindung ist es deshalb, eine Vorrichtung der eingangs genannten Art mit einer verbesserten Ansteuerung der Anzeigevorrichtung und der LED's zu schaffen.

Die üblicherweise für die eingangs genannten Anzeigevorrichtungen verwendeten lichtdurchlässigen Kugeln besitzen i.a. eine nur relativ kleine Aufnahmeöffnung für den Einbau der Anzeigetechnik oder Anzeigeanordnung mit LED's. Ferner ist zur Stabilisierung während der Drehbewegung ein Gegengewicht zu der oder den LED-Reihen vorgesehen. Hierdurch bedingt, stößt die Montage solcher Vorrichtungen auf erhebliche technische Schwierigkeiten, die eine serienmäßige Fertigung nicht zulassen.

Eine zweite Aufgabe der Erfindung ist es deshalb, eine Vorrichtung der eingangs genannten Art derart zu verbessern, daß eine technisch einfache und Serienfertigung möglich ist.

Diese Aufgaben werden durch die Merkmale des Anspruches 1 bzw. 3 gelöst. Vorteilhafte Ausgestaltungen und Weiterbildungen der Erfindung sind Gegenstand der Unteransprüche.

Durch die erfindungsgemäßen Maßnahmen gemäß Anspruch 1 wird eine exakte Messung der Drehgeschwindigkeit des Antriebsmotors bzw. der rotierenden LED-Anordnung ermöglicht, aufgrund der die LED-Ansteuerung mit der Drehgeschwindigkeit der LED-Anordnung synchronisiert wird. Dabei können störende äußere Einflüsse, wie beispielsweise einfallende Lichtstrahlen, mittels einer geeigneten Software bei der optoelektronischen Drehgeschwindigkeits-Messung weitestgehend herausgefiltert werden. Die mit der extrem genauen Erfassung der Drehgeschwindigkeit gekoppelte optimale Synchronisierung der LED-Ansteuerung ist für eine klar lesbare und flackerfreie Zeichen- und/oder Bildfolge unerläßlich.

Durch die erfindungsgemäßen Merkmale gemäß Anspruch 3 wird eine Reihe von weiteren Vorteilen erreicht. Durch die Verwendung eines Gegengewichtes für den LED-Träger aus einem biegsamen Federstahl oder einem Material mit vergleichbaren Eigenschaften bzw. in einer klappbaren Verbindung in Verlängerung der Elektronikplatine kann die komplett vormontierte Anordnung aus Elektromotor, LED-Reihe oder LED-Reihen, Elektronikplatine und Gegengewicht durch eine relativ kleine Aufnahmeöffnung in die Kugel aus lichtdurchlässigem Material problemlos und ohne Spezialwerkzeuge eingeführt werden. Bei der Drehbewegung der Anordnung durch den Elektromotor stellt sich der Federstahlstab aufgrund der Zentrifugalkraft waagerecht auf und dient damit als Stabilisierung der gesamten im Betrieb befindlichen Anordnung.

In Weiterbildung der Erfindung ist die Vorrichtung zum Zwecke der Datenübertragung für die Ansteuerung und Programmierung mit einer PC-Schnittstelle und/oder einer Infrarot-Schnittstelle ausgestattet. Die Infrarot-Schnittstelle ermöglicht die Eingabe einer gewünschten Zeichen- und/oder Bildfolge mittels einer Fernbedienung.

Die vorliegende Erfindung wird nachfolgend anhand von bevorzugten Ausführungsbeispielen mit Hilfe der Zeichnung beschrieben.
Es zeigen:
- Fig. 1: ein erstes Ausführungsbeispiel der Vorrichtung in ihrem Prinzip-Aufbau im Schnitt entlang der Drehachse der Anordnung;
- Fig. 2: eine Variante der Meßeinrichtung der Vorrichtung von Fig. 1 im vereinfachten Prinzip-Aufbau;
- Fig. 3: ein zweites Ausführungsbeispiel der Vorrichtung in ihrem Prinzip-Aufbau im Schnitt entlang der Drehachse der Anordnung, mit einer getrennt dargestellten Kugel und einer strich-punktiert angedeuteten Kugel; und
- Fig. 4a bis 4h: insgesamt acht vereinfachte Darstellungen für die Montage der Vorrichtung von Fig. 3.

In Fig. 1 ist ein erstes bevorzugtes Ausführungsbeispiel der erfindungsgemäßen Vorrichtung im Schnitt entlang der Symmetrieachse 21 der Anordnung dargestellt. Auf einem Sockel, Standfuß 1 oder dergleichen Aufstell- oder Stützeinrichtung ist ein Elektromotor 2 montiert, der für eine Motordrehzahl von etwa 2000 bis 3000 U/min ausgelegt ist. Als Elektromotor 2 kann vorzugsweise ein Synchronmotor verwendet werden.

Auf der Antriebswelle 20 des Elektromotors 2 ist ein Kupplungsstück 3 befestigt. Auf diesem Kupplungsstück 3 oder auf der Abtriebseite des Kupplungsstückes 3 ist wiederum eine Schaltungsplatine 4 montiert, die in einem Winkel von etwa 90° zur Drehachse der Antriebswelle 20, die hier gleichzeitig Symmetrieachse 21 des Gehäuses ist, orientiert ist. Die Schaltungsplatine 4 enthält die kompletten elektronischen Schaltungen für die Steuerung der Vorrichtung, insbesondere eine Ansteuerung der LED's bzw. der LED-Gruppen 6 über geregelte Konstantstromquellen, eine nichtflüchtige Speicherung der alpha-numerischen Zeichen und/oder Bildzeichen und einen Zeichengenerator zur Umsetzung der Zeichen- und/oder Bildfolge in die entsprechende LED-Ansteuerung.

Die elektronische Schaltungsplatine 4 dient gleichzeitig als mechanische Halterung für einen in bevorzugter Weise etwa rechtwinklig zur Schaltungsplatine 4, d.h. etwa parallel zur Symmetrieachse 21, angeordneten Träger 5. Auf dem Träger 5 ist mindestens eine vorzugsweise lotrechte Reihe von radial nach außen gerichteten LED's oder LED-Gruppen 6 angebracht.

Die LED's 6 auf dem Träger 5 sind farbige Leuchtdioden in vorbestimmbarer farblicher Reihenfolge. Es können sowohl Leuchtdioden in ständig wechselnden Farben als auch Leuchtdioden von gleicher Farbe eingesetzt werden. Die Farbwahl hängt im wesentlichen von der geplanten Anzeige ab. Ferner ist die Anwendung natürlich nicht auf die in diesem Ausführungsbeispiel verwendete nur eine LED-Reihe von sechzehn LED's 6 beschränkt. Die Reihe kann je nach dem Anwendungsfall mehr oder weniger LED's aufweisen.

Die Steuerung auf der Schaltungsplatine 4 sorgt entsprechend einer gespeicherten Vorgabe (Programm, Rechnerprogramm) für ein zeitlich vorbestimmtes Aufleuchten der jeweils gewünschten LED's 6. Im allgemeinen ist dabei die Schriftart (fett, kursiv, etc.) und die Laufgeschwindikeit der Zeichen-und/oder Bildfolge fest vorgegeben, und der Anwender kann nur eine gewünschte Zeichen- und/oder Bildfolge wählen und eingeben. Mit einem flexiblen Programmiertool können aber selbstverständlich auch die Schriftart, die Laufgeschwindigkeit oder weitere Parameter der anzuzeigenden Zeichen-und/oder Bildfolge vom Anwender frei ausgewählt werden.

Durch die hohe Drehzahl an der Antriebswelle 20 des Elektromotors 2 von etwa 3000 U/min wird für den Betrachter der Anzeige-vorrichtung ein "stehendes" Bild mit einer Bildwechselfrequenz von etwa 50 Hz erzeugt. Dieses Bild kann entsprechend dem vorgegebenen und programmierten Speicherinhalt ein stehendes oder bewegtes Schriftbild aus alpha-numerischen Zeichen oder aber auch ein Bild sein. Natürlich sind auch Kombinationen solcher Zeichen möglich.

Um einen größeren Ablesewinkel für den Betrachter zu ermöglichen, können die LED-Köpfe 6 abgeschrägt sein, wobei die Abschrägung bevorzugt in der Senkrechten erfolgt. Außerdem können alternativ auch SMD - LED's 6 aufgebracht werden.

An der dem LED-Träger 5 gegenüberliegenden Seite der Schaltungsplatine 4 ist ein biegsamer (elastisch durchbiegsamer) Federstahlstab 7 befestigt. An dem freien Stirnende dieses Stahlstabes 7 befindet sich wahlweise ein Gewicht 8, das in sehr vorteilhafter Weise auf dem Federstahlstab 7 in Längsrichtung verschiebbar und in einer beliebigen Position feststellbar ist. Dadurch ist ein optimaler und den baulichen wie den Betriebsverhältnissen angepasster Gewichtsausgleich möglich.

Statt des Federstahlstabes 7 ist auch ein Stab aus einem anderen Material mit vergleichbaren Eigenschaften einsetzbar. Ferner ist es denkbar, an Stelle des Federstahlstabes 7 einen einfach oder mehrfach abklappbaren oder ausklingbaren Stab oder einen Teleskopstab zu wählen, der in Folge der Zentrifugalkraft bei Drehung automatisch auf seine Betriebslänge hochklappt bzw. ausfährt.

Bei Beginn der Drehung der Anordnung um die Drehachse 21 richtet sich der Federstahlstab 7 bzw. das äquivalente Stabelement aufgrund der zunehmenden Zentrifugalkraft bis zur waagerechten Position aus und bildet im Betriebszustand eine Stabilisierung und einen Gewichtsausgleich der Vorrichtung. Das am Ende des Federstahlstabes 7 angebrachte Gegengewicht 8 kompensiert das Gewicht der eingesetzten LED-Anordnung 5, 6. Die gesamte Vorrichtung erreicht dadurch einen sicheren Stand, ohne daß es besonderer, zusätzlicher Befestigungen bedarf.

Die Verwendung eines biegbaren, klappbaren oder teleskopartigen Ausgleichselementes 7 an Stelle eines starren mechanischen Ausgleichskörpers hat den Vorteil einer einfacheren Montage, insbesondere bei Montage der kompletten Vorrichtung in Gehäuse mit kleiner Aufnahmeöffnung, wie weiter unten anhand des zweiten Ausführungsbeispieles in Fig. 4 genauer erläutert werden wird.

Die elektrischen Verbindungen 9 der elektronischen Schaltungsplatine 4, in diesem Ausführungsbeispiel zwei Kontakte zur Energieversorgung und zwei Kontakte zur Datenübertragung, werden durch eine (nicht dargestellte) Durchführung durch den Sockel 1 und den Elektromotor 2 an hochwertige Schleifkontakte 24 am rotierenden Kupplungsstück 3 zugeführt. Die Schleifkontakte 24 verlaufen auf dem gesamten Umfang des Kupplungsstückes 3 und sind beispielsweise und bevorzugt aus Gold.

Die beiden Kontakte zur Energieversorgung sind über ein Versorgungskabel 10 mit dem Netz verbunden, welches auch dem Elektromotor 2 die nötige Energie zuführt. Die beiden Kontakte zur Datenübertragung sind mit einer PC-Schnittstelle 11 im Sockel 1 der Vorrichtung verbunden. An diese PC-Schnittstelle 11 ist ein Rechner 12 mit Terminal anschließbar, der gleichzeitig mit mehreren Anzeigevorrichtungen der beschriebenen Art vernetzt sein kann.

Zusätzlich zur Ansteuerung der Vorrichtung über einen Rechner 12 kann die oben beschriebene Vorrichtung alternativ auch über eine Fernbedienung 13 angesteuert werden. Hierzu befindet sich ortsfest auf dem Block des Elektromotors 2 ein Infrarot-Sensor 14, dessen Anschlüsse der Einfachheit halber auf die PC-Kontakte zur Datenübertragung gelegt sind. Der Infrarot-Sensor 14 kann nun sowohl ortfest am ruhenden Sockel oder Fuß 1 oder einem Teil des Sockels 1 als auch sich mitbewegend an einem drehenden Teil, wie beispielsweise am Träger 5 oder der Schaltungsplatine 4 montiert sein. Bei Anbringung des Infrarot-Sensors 14 an einem drehenden Teil wird der Vorteil erzielt, daß aus allen Richtungen mit der Fernbedienung Daten auf die sogenannte Kugelanzeige übertragen werden können.

Der Frequenzbereich der Datenübertragung mit Fernbedienung 13 ist im Prinzip nicht auf den Infrarotbereich beschränkt, bietet sich aber durch den Gebrauch bei handelsüblichen Fernbedienungen an.

Da die Fernbedienung 13 im Gegensatz zum Rechner 12 in der Regel keinen Bildschirm oder andere Anzeigeelemente besitzt, um die eingegebenen Daten zu überprüfen, fungiert im Falle der Datenübertragung mit Fernbedienung 13 die Anzeigevorrichtung mit ihren LED's 6 selbst als Display zur Kontrolle der Dateneingabe.

Die Anzeigevorrichtung enthält ferner eine Meßeinrichtung 15 zur exakten Messung der Drehgeschwindigkeit der LED-Anordnung 6 um die Drehachse 21. Die Meßeinrichtung 15, die in Fig. 1 zusätzlich vergrößert herausgezeichnet ist, besteht aus einem optoelektronischen Sensor 16 und einem Reflektor 17. Der aus Sender und Empfänger aufgebaute Photosensor 16 ist an der Unterseite der rotierenden Schaltungsplatine 4 angebracht. Der Reflektor 17 ist im gleichen Abstand von der Drehachse 21 dem Photosensor 16 gegenüberliegend, zum Beispiel auf dem Motorblock 2, ortsfest befestigt.

Alternativ dazu ist entsprechend Figur 2 statt der Reflexion ein aktiver Sender in Form einer ortsfesten Sendediode 22 vorgesehen, während der Empfänger 23 im Abstand gegenüberliegend auf dem rotierenden Träger 5 bzw. auf der Unterseite der rotierenden Schaltungsplatine 4 angebracht ist.

Die Position des Reflektors 17 markiert beispielsweise den Nulldurchgang der Drehung. Der Sender des Photosensors 16 strahlt kontinuierlich oder zumindest mit sehr rascher Pulsfolge, die eine wesentlich höhere Frequenz als die Drehung der LED-Anordnung 6 haben sollte, einen nach unten gerichteten Lichtstrahl 18a ab. Immer wenn sich Reflektor 17 und Photosensor 16 gegenüberstehen, d.h. einmal pro Drehung der Anordnung, wird der Lichtstrahl 18a vom Reflektor 17 zurückgeworfen, und der reflektierte Lichtstrahl 18b wird vom Empfänger des Photosensors 16 aufgenommen.

In äquivalenter Weise arbeiten der aktive Sender 22 und der Empfänger 23 zusammen.

Aus den bei jeder Drehung erfassten Signalen kann mittels geeigneter Software die Drehgeschwindigkeit der Schaltungsplatine 4 und damit der LED-Anordnung 6 um die Symmetrieachse 21 der Anordnung ermittelt werden. Da eine genau geregelte Darstellungsgeschwindigkeit für eine klar lesbare, flackerfrei erzeugte Zeichen-und/oder Bildfolge unerläßlich ist, kann im Bedarfsfalle die Darstellungsfrequenz entsprechend korrigiert werden. An Stelle der Korrektur der Darstellungsfrequenz auf einen Sollwert ist es bei nicht allzu großen Schwankungen der Drehgeschwindigkeit des Elektromotors 2 ebenso denkbar, die Ansteuerung der LED's 6 dem jeweiligen Istwert der Drehgeschwindigkeit anzupassen. Entscheidend ist eine exakte Synchronisation von Drehgeschwindigkeit und Ansteuerung der LED's 6.

Die Anordnung des Photosensors 16 und des Reflektors 17 ist nicht auf die oben beschriebene Art beschränkt, es muß nur gewährleistet sein, daß eine Komponente der Meßeinrichtung 15 an einem mit der LED-Anordnung 6 rotierenden Bauteil und die andere Komponente ortsfest angebracht ist. Ferner sollte die Meßeinrichtung 15 so angeordnet sein, daß möglichst wenig störende Einflüsse von außen die Messung der Drehgeschwindigkeit beeinflussen können. Hierzu wird zweckmäßigerweise der Abstand zwischen Photosensor 16 und Reflektor 17 möglichst klein gewählt.

Um eine exakte Messung der Drehgeschwindigkeit und damit eine optimale Synchronisation auch bei störenden äußeren Einflüssen zu gewährleisten, ist die Anzeige-Vorrichtung mit einer Software ausgerüstet, die es ermöglicht, solche Störeffekte bei der Messung der Drehgeschwindigkeit herauszufiltern.

Bei Einfall eines reflektierenden oder aktiven Lichtstrahles 18b werden vom Empfänger des Photosensors 16 bzw. vom Empfänger 23 aufeinander folgende Strompulse innerhalb einer Zeitdauer erzeugt. Der Anstieg des Stromes von einem Wert Null auf einen Wert Eins geschieht nun im allgemeinen nicht sprunghaft, sondern während einer bestimmten Zeitdauer. Am Ende eines Strompulses erfolgt dann innerhalb einer weiteren Zeitdauer der Abfall des Stromes vom Wert Eins wieder zurück auf den Wert Null. Im Idealfall sind sowohl die Pulsdauern als auch die Anstiegs- und Abstiegszeiten zweier aufeinander folgender Pulse gleich.

Aus dem zeitlichen Abstand T zweier aufeinander folgender Strompulse läßt sich die Frequenz der Drehung aus f = 1/T berechnen. Dabei ist es prinzipiell gleichbedeutend, ob der zeitliche Abstand zwischen zwei Anfangspunkten des maximalen Stromwertes, zwischen zwei Anfangspunkten der ansteigenden Flanken oder zwischen beliebigen zwei anderen wohldefinierten Punkten gemessen wird.

Aufgrund störender äußerer Einflüsse, insbesondere Lichteinfall auf den Reflektor 17 oder direkt auf den Empfänger des Photosensors 16 bzw. den Empfänger 23, kann das empfangene Signal und somit der erzeugte Strompuls vom üblichen Verlauf abweichen. Wenn nun beispielsweise die ansteigende Flanke des zweiten Strompulses gestört ist, dann sind die zeitlichen Abstände von zwei aufeinander folgenden Strompulsen verändert, obwohl die Drehgeschwindigkeit der Anordnung konstant blieb. Die oben beschriebene Synchronisation von Drehgeschwindigkeit und LED-Ansteuerung würde in diesem Fall sogar zu einer Verschlechterung der Bildqualität der Zeichen-und/oder Bildfolge führen.

Durch eine geeignete Software der Anzeigevorrichtung werden die vom Empfänger des Photosensors 16 bzw. vom Empfänger 23 erzeugten Strompulse in Rechtecksignale umgewandelt, die idealerweise keine ansteigenden und abfallenden Flanken aufweisen. Diese Pulsform filtert äußere Störungen der Empfangssignale aus, so daß immer eine exakte Messung der Drehgeschwindigkeit über f = 1/T erfolgt, wobei T für den zeitlichen Abstand zweier aufeinander folgender Pulse steht.

Mit der verwendeten Software können störende äußere Einflüsse beliebiger Art herausgefiltert werden, sofern sie nicht zu stark sind, also eine übliche Pulsfolge beispielsweise gar nicht mehr erkennen lassen.

Darüberhinaus erlaubt es diese Software auch, bei einer ansonsten regelmäßigen Pulsfolge eventuell einmalig ausfallende Pulse zu übergehen. Es wird also so getan, als ob auch der ausgefallene Puls vorhanden wäre, so daß weiterhin eine konstante Drehgeschwindigkeit gemessen wird.

Die gesamte, oben beschriebene Anordung mit den Bauteilen 2-9, 14-17 und 20 wird üblicherweise in einem geschlossenen Gehäuse 19 montiert. Das Gehäuse 19 ist im wesentlichen ein kugeliges, zylindrisch oder sonstwie rotationssymmetrisch geformtes Gehäuse. Der Kugelkörper 19 besteht aus einem lichtdurchlässigen oder durchsichtigen Material, beispielsweise Acrylglas, Kunststoff, Glas oder dergleichen. Der bevorzugt eingesetzte Kugelkörper 19 besitzt einen Durchmesser von etwa 30 cm und weist eine demgegenüber kleinere Aufnahmeöffnung 25 auf, durch welche die oben beschriebene Anordnung in den Kugelkörper 19 eingeführt wird.

Die Schaltungsplatine 4 kann prinzipiell auch außerhalb des Gehäuses 19 angebracht sein. In diesem Fall werden die elektrischen Ansteuerungen über die elektrischen Verbindungen 9 direkt den LED's zugeführt. Die Anordnung der Schaltungsplatine 4 innerhalb des Gehäuses 19 ist eine bevorzugte Bauweise, weil alle Elemente komplett im Gehäuse 19 sind und die LED-Anzeigevorrichtung damit eine in sich autonome Baueinheit ist. Darüberhinaus bietet das Gehäuse 19 einen Schutz für die Schaltungsplatine 4 vor Schmutz und schädlichen Umwelteinflüssen.

In Fig. 3 ist ein zweites Ausführungsbeispiel der erfindungsgemäßen Anzeigevorrichtung gezeigt. Gleiche Elemente sind dabei mit den gleichen Bezugszeichen wie beim ersten Ausführungsbeispiel der Fig. 1 und 2 versehen.

Das zweite Ausführungsbeispiel gemäß Fig. 3 unterscheidet sich von dem oben beschriebenen ersten Ausführungsbeispiel vor allem in der Art der Anbringung von Schaltungsplatine 4 und Ausgleichselement 7, 8 und der Anordnung der elektrischen Verbindungen.

Auf der Antriebswelle 20 des Elektromotors 2 sind zwei Befestigungselemente 3a und 3b angebracht, die das Kupplungsstück 3 des ersten Ausführungsbeispieles von Fig. 1 ersetzen. An dem ersten Befestigungselement 3a ist der Federstahlstab 7 des Ausgleichselementes montiert, während an dem zweiten Befestigungselement 3b die Schaltungsplatine 4 mit der Steuerung der Vorrichtung vorgesehen ist. Das Ausgleichselement 7, 8 ist im Prinzip wie das oben beschriebene Ausgleichselement 7, 8 von Fig. 1 aufgebaut und wird an dieser Stelle deshalb nicht nochmals näher beschrieben.

An dem dem Befestigungselement 3b entgegengesetzten Ende der Schaltungsplatine 4 ist analog dem ersten Ausführungsbeispiel der Träger 5 für die LED's 6 befestigt.

Die elektrischen Verbindungen 9 der Schaltungsplatine 4 werden durch eine Durchführung 26 durch den Sockel 1, den Elektromotor 2 und die Antriebswelle 20 an hochwertige Schleifkontakte 27 zugeführt, die beispielsweise und bevorzugt aus Gold sind. Die Durchführung 26 ist fest mit dem Sockel 1 verbunden und nicht drehbar. Die Schleifkontakte 27 sind am oberen rundstabförmigen Ende der Durchführung 26 am gesamten Umfang angebracht. Die Stromabnahme erfolgt über ebenfalls hochwertige Schleifkontakte 28 aus Gold am Befestigungselement 3b der Schaltungsplatine 4.

Aufgrund des speziellen erfindungsgemäßen Aufbaus der Vorrichtung muß die Aufnahmeöffnung 25 des Kugelkörpers 19 lediglich so groß wie der Sockel 1 bzw. der Durchmesser des Elektromotors 2 sein.

Die Montage der Vorrichtung in den Kugelkörper 19 wird nachstehend anhand der Figuren 4a bis 4h erläutert. Wichtig und von großem Vorteil ist es, daß die Elemente eine im wesentlichen vormontierte Baugruppe sind, die in ihrer Gesamtheit nun technisch einfach in die Kugel eingeführt wird. In Fig. 4 ist beispielhaft das zweite Ausführungsbeispiel der Erfindung gemäß Fig. 3 dargestellt, die Montage des anhand der Fig. 1 und 2 beschriebenen ersten Ausführungsbeispieles erfolgt selbstverständlich analog.

Fig. 4a zeigt die beiden Grundelemente Kugelkörper 19 mit Aufnahmeöffnung 25 und komplett vormontierte Baugruppe aus Elektromotor 2, Schaltungsplatine 4, Träger 5 mit LED's 6 und Ausgleichselement 7, 8. Die fertig montierte und im Betriebszustand befindliche Kugelanzeige zeigt Fig. 4h, wobei hier der Pfeil 29 die Drehrichtung der Antriebswelle 20 und mit ihr die Drehrichtung des LED-Trägers 5 offenbart.

Im ersten Montageschritt gemäß Fig. 4b wird der Träger 5 mit den LED's 6 schräg durch die Aufnahmeöffnung 25 des Kugelkörpers 19 geführt. Der Kugelkörper 19 wird gemäß Fig. 4c etwas gedreht, so daß die Aufnahmeöffnung 25 waagerechter ausgerichtet ist. In dieser Position wird der Träger 5 vollständig in den Kugelkörper 19 gebracht und die nachfolgende Schaltungsplatine 4 soweit in die Aufnahmeöffnung 25 geführt, bis ihr Kragen seitlich an den Elektromotor 2 stößt bzw. nur noch einen geringen Seitenabstand zum Elektromotor 2 hat. Nun wird der Kugelkörper 19, wie dies die Fig. 4d bis 4g zeigen, durch fortlaufende Drehung seiner Aufnahmeöffnung 25 über die gesamte stehende Baugruppe gekippt.

Da der Federstahlstab 7 bzw. das vorstehend gleichwertig geschilderte Stabelement mit seinem durch das Gewicht 8 beschwerten Endstück ständig nach unten durchhängt und zusätzlich noch weiter bis zur Anlage an den Elektromotor 2 elastisch eingebogen werden kann, reicht der relativ kleine Durchmesser der Aufnahmeöffnung 25 aus, um über die gesamte Baugruppe gestülpt zu werden. Nach völlig übergestülptem Kugelkörper 19 gemäß Fig. 4g richtet sich der Federstahlstab 7 wieder etwas auf bzw. klappt wieder hoch und rastet ein.

Fig. 4g zeigt die fertig montierte Kugelanzeige im Ruhezustand. Beim Betrieb der LED-Anzeigevorrichtung dreht der Elektromotor 2 die Antriebswelle 20, die über das Kupplungsstück 3 bzw. die Befestigungselemente 3a und 3b mit der Schaltungsplatine 4, dem LED-Träger 5 und dem Federstahlstab 7 drehfest verbunden ist. Der Träger 5 beginnt in dem Kugelkörper 19 zu rotieren. Aufgrund der zunehmenden Zentrifugalkraft richtet sich der Federstahlstab 7 bzw. das äquivalente Stabelement in dem Kugelkörper 19 bis zur waagerechten Position aus und bildet im Betriebszustand eine Stabilisierung und einen Gleichgewichtsausgleich der Vorrichtung. Das am Ende des Federstahlstabes 7 angebrachte Gewicht 8 kompensiert das Gewicht der eingesetzten LED-Anordnung 5, 6. Die gesamte LED-Kugelanzeige erreicht dadurch einen sicheren Stand, ohne daß es besonderer, zusätzlicher Befestigungen bedarf.

Wie bereits vorstehend ausgeführt wurde, ist die Meßeinrichtung 15 als optoelektronische Meßeinrichtung ausgebildet. Statt der optoelektonischen Meßeinrichtung kann aber auch eine mit einem Hall-Generator ausgebildete Meßeinrichtung vorgesehen sein, die aus einem Hall-Sensor als Empfänger und einem Permanentmagneten als Sender besteht. Diese Bauteile stehen sich im geringen Abstand auf dem ortsfesten bzw. rotierenden Bauteil der Vorrichtung gegenüber.

Der Hall-Sensor darf nicht durch das elektrische Streufeld des Elektromotors 2 gestört werden. Deshalb wird man einen entsprechend unempfindlichen Hall-Sensor einsetzen oder/und den Hall-Sensor so positionieren oder drehen, daß er aus dem elektrischen Streufeld des Elektromotors 2 kommt.

### Bezugszeichenliste

- 1: Sockel, Standfuß
- 2: Elektromotor
- 3: Kupplungsstück
- 3ab: Befestigungselemente
- 4: Schaltungsplatine
- 5: (LED-) Träger
- 6: LED's
- 7: Federstahl-Stab
- 8: Gewicht
- 9: elektrische Verbindungen
- 10: (Netz-) Versorgungskabel
- 11: PC-Schnittstelle
- 12: Rechner
- 13: Fernbedienung
- 14: Infrarot-Sensor
- 15: Meßeinrichtung
- 16: optoelektronischer Sensor
- 16a: Sender
- 16b: Empfänger
- 17: Reflektor
- 18a: abgestrahlter Lichtstrahl
- 18b: reflektierter Lichtstrahl
- 19: Gehäuse / Kugelkörper
- 20: Antriebswelle
- 21: Symmetrieachse
- 22: sendediode
- 23: Empfänger
- 24: Schleifkontakte
- 25: Aufnahmeöffnung
- 26: Durchführung
- 27: Schleifkontakte
- 28: Schleifkontakte
- 29: Pfeil (Drehrichtung)

## Patentansprüche

1. Vorrichtung zur Anzeige von alpha-numerischen Zeichen und/ oder Bildzeichen, mit einem rotationssymmetrischen Gehäuse (19) aus einem durchsichtigen und/oder lichtdurchlässigen Material und mit einer Symmetrieachse (21); einem in das Gehäuse (19) eingesetzten Elektromotor (2) mit einer Antriebswelle (20); einem mit der Antriebswelle (20) drehfest verbundenen und um die Symmetrieachse rotierenden Träger (5), auf dem zumindest eine Reihe von Leuchtdioden oder Leuchtdiodengruppen (6) im wesentlichen senkrecht zur Symmetrieachse (21) vorgesehen ist bzw. sind; und mit einer Schaltungsplatine (4) mit einer Ansteuerschaltung für die Leuchtdioden oder Leuchtdiodengruppen (6),
dadurch gekennzeichnet,
daß die Drehgeschwindigkeit des Trägers (5) durch eine elektronische Meßeinrichtung (15) aus Sender und Empfänger gemesmessen wird, daß der Sender und der Empfänger sich im geringen Abstand gegenüberliegend auf einem rotierenden Bauteil der Vorrichtung einerseits und einem ortsfesten Bauteil der Vorrichtung andererseits angebracht sind, und daß das vom Empfänger aufgenommene Signal mittels Software in ein reines Rechtecksignal frei von störenden äußeren Einflüssen umwandelbar ist, so daß die Synchronisierung der Ansteuerung der Leuchtdioden (6) mit der exakt oder nahezu exakt gemessenen Drehgeschwindigkeit des Trägers (5) erfolgt, dem ein bezüglich der Symmetrieachse (21) ihm gegenüberliegendes mechanisches Ausgleichselement (7, 8) zugeordnet ist.

2. Vorrichtung nach Anspruch 1,
dadurch gekennzeichnet,
daß das Ausgleichselement (7, 8) ein in seiner Betriebslänge verkürzbarer Stab (7) beliebigen Querschnitts ist, der sich im Betriebszustand in eine im wesentlichen waagerechte Position aufrichtet.

3. Vorrichtung zur Anzeige von alpha-numerischen Zeichen und/ oder Bildzeichen, mit einem rotationssymmetrischen Gehäuse (19) aus einem durchsichtigen und/oder lichtdurchlässigen Material und mit einer Symmetrieachse (21); einem in das Gehäuse (19) eingesetzten Elektromotor (2) mit einer Antriebswelle (20); einem mit der Antriebswelle (20) drehfest verbundenen und um die Symmetrieachse rotierenden Träger (5), auf dem zumindest eine Reihe von Leuchtdioden oder Leuchtdiodengruppen (6) im wesentlichen senkrecht zur Symmetrieachse (21) vorgesehen ist bzw. sind; und mit einer Schaltungsplatine (4) mit einer Ansteuerschaltung für die Leuchtdioden oder Leuchtdiodengruppen (6),
dadurch gekennzeichnet,
daß dem Träger (5) ein bezüglich der Symmetrieachse (21) ihm gegenüberliegendes mechanische Ausgleichselement (7, 8) zugeordnet ist, und daß das Ausgleichselement (7, 8) ein in seiner Betriebslänge verkürzbarer Stab (7) beliebigen Querschnitts ist, der sich im Betriebszustand in eine im wesentlichen waagerechte Position aufrichtet.

4. Vorrichtung nach Anspruch 3,
dadurch gekennzeichnet,
daß eine elektronische Meßeinrichtung (15) aus Sender und Empfänger zur Messung der Drehgeschwindigkeit des Trägere (5) für eine Synchronisierung der Ansteuerung der Leuchtdioden (6) mit der Drehgeschwindigkeit des Trägers (5) vorgesehen ist, deren Sender und Empfänger sich im geringen Abstand gegenüberliegend auf einem rotierenden Bauteil der Vorrichtung einerseits und einem ortsfesten Bauteil der vorrichtung andererseits angebracht sind, wobei das von dem Empfänger aufgenommene Signal mittels Software in ein reines Rechtecksignal frei von störenden äußeren Einflüssen umwandelbar ist, so daß die Synchronisierung der LED-Ansteuerung mit der exakt oder nahezu exakt gemessenen Drehgeschwindigkeit des Trägers (5) erfolgt.

5. Vorrichtung nach einem der Ansprüche 1 bis 4,
dadurch gekennzeichnet,
daß die Meßeinrichtung (15) eine opto-elektronische Meßeinrichtung ist.

6. Vorrichtung nach einem der Ansprüche 1 bis 4,
dadurch gekennzeichnet,
daß die Meßeinrichtung (15) als Hallgenerator mit einem Hallsensor als Empfänger ausgerüstet ist, der mit einem Permanentmagneten als Sender in Wirkverbindung steht, wobei Hallsensor und Permanentmagnet auf einem rotierenden Bauteil der Vorrichtung einerseits und einem ortsfesten Bauteil der Vorrichtung andererseits im geringen Abstand gegenüberliegend angeordnet sind.

7. Vorrichtung nach Anspruch 5,
dadurch gekennzeichnet,
daß die optoelektronische Meßeinrichtung (15) aus einem Photosensor (16) aus optoelektronischem Sender und Empfänger und aus einem Reflektor (17) gebildet ist, wobei sich Photosensor (16) und Reflektor (17) auf einem rotierenden Bauteil der Vorrichtung einerseits und einem ortsfesten Bauteil der Vorrichtung andererseits im geringen Abstand gegenüberliegend angeordnet sind.

8. Vorrichtung nach einem der vorhergehenden Ansprüche,
dadurch gekennzeichnet,
daß Sender (22) und Empfänger (23) bzw: Photosensor (16) und Reflektor (17) bzw. Hallsensor und Permanentmagnet sich im geringen Abstand gegenüberliegend auf einem motorseitigen Antriebselement einerseits und einem trägerseitigen Abtriebs element andererseits angeordnet sind.

9. Vorrichtung nach einem der vorhergehenden Ansprüche,
dadurch gekennzeichnet,
daß der Sender eine Sendediode (22) ist.

10. Vorrichtung nach einem der vorhergehenden Ansprüche,
dadurch gekennzeichnet,
daß die Schaltungsplatine (4) mit einem Kupplungsstück (3, 3b) oder mit der Antriebseite eines Kupplungsstückes (3, 3b) drehfest verbunden ist.

11. Vorrichtung nach Anspruch 10,
dadurch gekennzeichnet,
daß das Kupplungsstück (3, 3b) mit hochwertigen Schleifkontakten (24, 28) zur elektrischen Verbindung (9) der Energieversorgung und der Datenübertragung mit der Schaltungsplatine (4) versehen ist.

12. Vorrichtung nach einem der vorhergehenden Ansprüche,
dadurch gekennzeichnet,
daß mit dem Sockel (1) der Antriebseinheit eine Durchführung (26) fest verbunden ist, die der Aufnahme von elektrischen Leitungen (9) durch den Elektromotor (2) und durch die Antriebswelle (20) dient.

13. Vorrichtung nach Anspruch 12,
dadurch gekennzeichnet,
daß die Durchführung (26) an ihrem oberen rundstabförmigen Ende über den gesamten Umfang mit Schleifkontakten (24) versehen ist, die mit den elektrischen Leitungen (9) elektrisch verbunden sind.

14. Vorrichtung nach Anspruch 11 oder 13,
dadurch gekennzeichnet,
daß zumindest die wirksame Fläche der Schleifkontakte (24, 28) aus Gold oder aus Kupfer-Graphit gebildet ist.

15. Vorrichtung nach einem der vorhergehenden Ansprüche,
dadurch gekennzeichnet,
daß die Software einzelne ausfallende Signale bei einer ansonsten regelmäßigen Pulsfolge von Signalen als Ausfallsignale erkennt und übergeht.

16. Vorrichtung nach einem der vorhergehenden Ansprüche,
dadurch gekennzeichnet,
daß für die Eingabe von anzuzeigenden alpha-numerischen Zeichen und/oder Bildzeichen zumindest eine Schnittstelle (11,14) zwischen Eingabemedium und Anzeigevorrichtung vorgesehen ist.

17. Vorrichtung nach Anspruch 16,
dadurch gekennzeichnet,
daß eine Schnittstelle eine PC-Schnittstelle (11) zum Anschließen eines Rechners (12) wahlweise mit Terminal und Tastatur oder Maus ist.

18. Vorrichtung nach Anspruch 16 oder 17,
dadurch gekennzeichnet,
daß eine Schnittstelle ein Infrarot-Sensor (14) zum Empfangen von Infrarotsignalen einer Fernbedienungseinrichtung (13) ist.

19. Vorrichtung nach Anspruch 18,
dadurch gekennzeichnet,
daß die Anzeigevorrichtung als Kontrollanzeige für die über die Fernbedienungseinrichtung (13) eingegebenen alpha-numerischen Zeichen und/oder Bildzeichen dient.

20. Vorrichtung nach Anspruch 18,
dadurch gekennzeichnet,
daß der Infrarot-Sensor (14) ortsfest im Gehäuse (19) angebracht ist.

21. Vorrichtung nach Anspruch 18,
dadurch gekennzeichnet,
daß der Infrarot-Sensor (14) auf einem der rotierenden Teile (5, 4) der Vorrichtung angebracht ist.

22. Vorrichtung nach einem der vorhergehenden Ansprüche,
dadurch gekennzeichnet,
daß der Elektromotor (2) mit einer Zusatzwicklung zur Erzeugung einer Niederspannung für die elektrischen Baugruppen versehen ist.

23. Vorrichtung nach einem der vorhergehenden Ansprüche,
dadurch gekennzeichnet,
daß der Elektromotor (2) auf einem Sockel, Stand, Fuß oder dergleichen (1) montiert ist, welcher das im wesentlichen kugelige; zylindrische oder sonstwie rotationssymmetrisch geformte Gehäuse (19) trägt.

24. Vorrichtung nach einem der vorhergehenden Ansprüche,
dadurch gekennzeichnet,
daß die Köpfe der Leuchtdioden (6) zur Erzielung eines verbesserten größeren Ablesewinkels abgeschrägt sind.

25. Vorrichtung nach einem der vorhergehenden Ansprüche,
dadurch gekennzeichnet,
daß das Kupplungsstück (3) der mechanischen Fixierung durch Passung der rotierenden Teile (4,5) auf der Antriebswelle (20) dient.

26. Vorrichtung nach einem der vorhergehenden Ansprüche,
dadurch gekennzeichnet,
daß die Schaltungsplatine (4) als mechanische Halterung für den Träger (5) dient, und daß das mechanische Ausgleichselement (7, 8) auf deren über die Antriebswelle (20) hinausgehenden Endstück befestigt ist.

27. Vorrichtung nach einem der Ansprüche 2 bis 26,
dadurch gekennzeichnet,
daß der Stab (7) des Ausgleichselementes (7, 8) ein Federstahl-stab oder ein Stab aus einem Werkstoff mit vergleichbaren Eigenschaften ist.

28. Vorrichtung nach einem der Ansprüche 2 bis 26,
dadurch gekennzeichnet,
daß der Stab (7) des Ausgleichselementes (7, 8) ein abklappbarer oder Teleskopstab ist, der im Betriebszustand verrastbar ist.

29. Vorrichtung nach einem der Ansprüche 2 bis 28,
dadurch gekennzeichnet,
daß am oder nahe am freien Stirnende des Stabes (7) ein Gewicht (B) vorbestimmbarer Größe angebracht ist, welches wahlweise in Längsrichtung des Stabes (7) verschiebbar und verrastbar ist.

30. Vorrichtung nach einem der vorgenannten Ansprüche,
dadurch gekennzeichnet,
daß die Baueinheit aus Elektromotor (2), Antriebswelle (20), Schaltungsplatine (4), LED-Träger (5) und Ausgleichselement (7, 8) eine komplett und funktionsfähig vormontierbare Einheit bildet, die durch die Aufnahmeöffnung (25) in das Gehäuse (19) als Ganzes einsetzbar ist.

31. Vorrichtung nach einem der Ansprüche 6 bis 30,
dadurch gekennzeichnet,
daß der Hallsensor durch seine Beschaffenheit und/oder seine Positionierung gegen das elektrische Streufeld des Elektromotors (2) unempfindlich ist.

## Claims

1. A device for displaying alphanumeric symbols and/or graphic symbols comprising a rotationally symmetrical housing (19) of a translucent and/or transparent material and having an axis of symmetry (21); an electric motor (2) placed within said housing (19) and comprising a drive shaft (20); a support (5) corotatingly connected to said drive shaft (20) and rotating about said axis of symmetry and provided with at least one row of light emitting diodes or light emitting diode groups (6) which are oriented substantially perpendicularly to said axis of symmetry (21); and a circuit board (4) comprising an actuating circuit for said light emitting diodes or said light emitting diode groups (6),
characterised in that
the rotating speed of said support (5) is detected by an electronic detection means (15) being constituted of a transmitting means and a receiving means,
said transmitting means and said receiving means are arranged in opposite relationship one at a rotating element of said device and the other at a stationary element of said device and with a small distance therebetween, and
the signal detected by said receiving means is convertable into a pure square wave signal being free of disturbing environmental influences by means of software so that a synchronisation of actuating said light emitting diodes (6) with the exactly or nearly exactly detected rotating speed of said support (5) is performed, wherein a mechanical compensating element (7, 8) is provided in opposite relationship to said support with reference to said axis of symmetry (21).

2. A device according to claim 1 characterised in that said compensating element (7, 8) is a bar (7) of any cross section having a reducible operational length and raising to a substantially horizontal position in the operating condition.

3. A device for displaying alphanumeric symbols and/or graphic symbols comprising a rotationally symmetrical housing (19) of a translucent and/or transparent material and having an axis of symmetry (21); an electric motor (2) placed within said housing (19) and comprising a drive shaft (20); a support (5) corotatingly connected to said drive shaft (20) and rotating about said axis of symmetry and provided with at least one row of light emitting diodes or light emitting diode groups (6) which are oriented substantially perpendicularly to said axis of symmetry (21); and a circuit board (4) comprising an actuating circuit for said light emitting diodes or said light emitting diode groups (6),
characterised in that
a mechanical compensating element (7, 8) is provided in opposite relationship to said support (5) with reference to said axis of symmetry (21), and said compensating element (7, 8) is a bar (7) of any cross section having a reducible operational length and raising to a substantially horizontal position in the operating condition.

4. A device according to claim 3 characterised in that an electronic detection means (15) being constituted of a transmitting means and a receiving means is provided for detecting the rotating speed of said support (5) for synchronisation of actuating said light emitting diodes (6) with said rotating speed of said support (5), wherein said transmitting means and said receiving means are arranged in opposite relationship one at a rotating element of said device and the other at a stationary element of said device and with a small distance therebetween, wherein the signal detected by said receiving means is convertable into a pure square wave signal being free of disturbing environmental influences by means of software so that the synchronisation of actuating said light emitting diodes with the exactly or nearly exactly detected rotating speed of said support (5) is performed.

5. A device according to any one of claims 1 to 4 characterised in that said detection means (15) is an optoelectronic detection means.

6. A device according to any one of claims 1 to 4 characterised in that said detection means (15) as a Hall generator is provided with a Hall sensor constituting said receiving means coacting with a permanent magnet constituting said transmitting means, wherein said Hall generator and said permanent magnet are arranged in opposite relationship one at a rotating element of said device and the other at a stationary element of said device and with a small distance therebetween.

7. A device according to claim 5 characterised in that said optoelectronic detection means (15) is constituted of an optoelectronic transmitter and receiver constituting a photo sensor (16) and a reflecting means (17), wherein said photo sensor (16) and said reflecting means (17) are arranged in opposite relationship one at a rotating element of said device and the other at a stationary element of said device and with a small distance therebetween.

8. A device according to any one of the preceding claims characterised in that said transmitting means (22) and said receiving means (23) or said photo sensor (16) and said reflecting means (17) or said Hall sensor and said permanent magnet, respectively, are arranged in opposite relationship one at a motor side driving element and the other at a support side driven element and with a small distance therebetween.

9. A device according to any one of the preceding claims characterised in that said transmitting means is a transmitter diode (22).

10. A device according to any one of the preceding claims characterised in that said circuit board (4) is corotatingly connected to a coupling portion (3, 3b) or to a drive output side of a coupling portion (3, 3b).

11. A device according to claim 10 characterised in that said coupling portion (3, 3b) is provided with high-quality sliding contacts (24, 28) for electrical connection (9) of said circuit board (4) to power supply and data communication.

12. A device according to any one of the preceding claims characterised in that a leadthrough (26) is fixed to a stand (1) of the driving unit serving for receiving of electrical wirings (9) through said electric motor (2) and said drive shaft (20).

13. A device according to claim 12 characterised in that said leadthrough (26) is provided at its upper round rod shaped end and along its whole periphery with sliding contacts (24) being in electrical contact with said electrical wirings (9).

14. A device according to claim 11 or 13 characterised in that at least the effective surface of said sliding contacts (24, 28) is made of gold or copper graphite.

15. A device according to any one of the preceding claims characterised in that said software is adapted to recognise and omit single failing signals out of an otherwise regular pulse train of signals as being failure signals.

16. A device according to any one of the preceding claims characterised in that for inputting alphanumeric symbols and/or graphic symbols there is provided at least one interface (11, 14) between an input medium and said device.

17. A device according to claim 16 characterised in that one interface is a computer interface (11) for connecting a computer (12) comprising optionally a terminal and a keyboard or a mouse.

18. A device according to claim 16 or 17 characterised in that one interface is an infrared sensor (14) for receiving infrared signals from a remote control device (13).

19. A device according to claim 18 characterised in that said device serves as control display for alphanumeric symbols and/or graphic symbols input by said remote control device (13).

20. A device according to claim 18 characterised in that said infrared sensor (14) is installed stationary within said housing (19).

21. A device according to claim 18 characterised in that said infrared sensor (14) is installed on one of said rotating elements (5, 4) of said device.

22. A device according to any one of the preceding claims characterised in that said electric motor (2) is provided with an additional winding for generating a low voltage for the electrical componentries.

23. A device according to any one of the preceding claims characterised in that said electric motor (2) is mounted on a base, stand, pedestal or something like that (1) supporting said essentially spherical, cylindrical or otherwise rotationally symmetrically shaped housing (19).

24. A device according to any one of the preceding claims characterised in that the front surfaces of said light emitting diodes (6) are bevelled for achieving an improved greater reading angle.

25. A device according to any one of the preceding claims characterised in that said coupling portion (3) serves for mechanical fixing by fitting said rotating elements (4, 5) on said drive shaft (20).

26. A device according to any one of the preceding claims characterised in that said circuit board (4) serves as a mechanical holding means for said support (5) and said mechanical compensating element (7, 8) is fixed on an end portion of said circuit board extending over said drive shaft (20).

27. A device according to any one of claims 2 to 26 characterised in that said bar (7) of said compensating element (7, 8) is a spring steel bar or a bar made of a material having comparable properties.

28. A device according to any one of claims 2 to 26 characterised in that said bar (7) of said compensating element (7, 8) is a folding out or telescopic bar being lockable in the operating state.

29. A device according to any one of claims 2 to 28 characterised in that a weight (8) of predeterminable extent is disposed at or near the free end of the bar (7) which is optionally displaceable and lockable in the longitudinal direction of said bar (7).

30. A device according to any one of the preceding claims characterised in that the assembly of electric motor (2), drive shaft (20), circuit board (4), light emitting diode support (5) and compensating element (7, 8) constitutes a complete and operative preassemblable unit which is as a whole insertable into said housing (19) through a receiving opening (25).

31. A device according to any one of claims 6 to 30 characterised in that said Hall sensor is insensitive to the electric leakage of said electric motor (2) due to its constitution and/or its positioning.

## Revendications

1. Dispositif d'affichage de caractères alphanumériques et/ou de symboles, comportant un boîtier de révolution (19) en une matière transparente et/ou translucide et avec un axe de symétrie (21) ; un moteur électrique (2) disposé dans le boîtier (19), avec un arbre d'entraînement (20) ; un support (5) solidaire en rotation de l'arbre d'entraînement (20) et tournant autour de l'axe de symétrie, sur lequel est ou sont prévu(s) une série de diodes luminescentes et/ou des groupes de diodes luminescentes (6), sensiblement perpendiculaire à l'axe de symétrie (21) ; et une plaquette de circuits (4) avec un circuit de commande pour les diodes luminescentes ou les groupes de diodes luminescentes (6),
caractérisé en ce que
la vitesse de rotation du support (5) est mesurée par un dispositif électronique de mesure (15) constitué d'un émetteur et d'un récepteur, que l'émetteur et le récepteur sont disposés face à face à faible distance l'un de l'autre d'une part sur une partie tournante du dispositif et d'autre part sur une partie fixe du dispositif et en ce que le signal capté par le récepteur peut être transformé au moyen d'un logiciel en un signal rectangulaire pur, libre d'influences perturbatrices extérieures, de sorte que la synchronisation de la commande des diodes luminescentes (6) s'effectue avec la vitesse de rotation du support (5) exactement ou à peu près exactement mesurée, support auquel est adjoint un élément d'équilibrage mécanique (7, 8) situé en face de lui par rapport à l'axe de symétrie (21).

2. Dispositif selon la revendication 1, caractérisé en ce que l'élément d'équilibrage (7, 8) est un barreau (7) de section indifférente dont la longueur active peut être raccourcie, qui prend en service une position sensiblement horizontale.

3. Dispositif d'affichage de caractères alphanumériques et/ou de symboles, comportant un boîtier de révolution (19) en une matière transparente et/ou translucide et avec un axe de symétrie (21); un moteur électrique (2) disposé dans le boîtier (19), avec un arbre d'entraînement (20); un support (5) solidaire en rotation de l'arbre d'entraînement (20) et tournant autour de l'axe de symétrie, sur lequel est ou sont prévu(s) une série de diodes luminescentes et/ou des groupes de diodes luminescentes (6), sensiblement perpendiculaire à l'axe de symétrie (21); et une plaque de connexion avec un circuit de commande pour les diodes luminescentes ou les groupes de diodes luminescentes (6),
caractérisé en ce que
au support (5) est adjoint un élément d'équilibrage mécanique (7, 8) situé en face de lui par rapport à l'axe de symétrie (21) et en ce que l'élément d'équilibrage (7, 8) est un barreau (7) de section indifférente dont la longueur active peut être raccourcie, qui prend en service une position sensiblement horizontale.

4. Dispositif selon la revendication 3, caractérisé en ce qu'il est prévu un dispositif électronique de mesure (15) constitué d'un émetteur et d'un récepteur pour mesurer la vitesse de rotation du support (5) pour la synchronisation de la commande des diodes luminescentes (6) avec la vitesse de rotation du support (5), dont l'émetteur et le récepteur sont disposés face à face à faible distance l'un de l'autre d'une part sur une partie tournante du dispositif et d'autre part sur une partie fixe du dispositif, le signal capté par le récepteur pouvant être transformé au moyen d'un logiciel en un signal rectangulaire pur, libre d'influences perturbatrices extérieures, de sorte que la synchronisation de la commande des LEDs se fait avec la vitesse de rotation du support (5) exactement ou à peu près exactement mesurée.

5. Dispositif selon l'une des revendications 1 à 4, caractérisé en ce que le dispositif de mesure (15) est un dispositif de mesure optoélectronique.

6. Dispositif selon l'une des revendications 1 à 4, caractérisé en ce que le dispositif de mesure (15) est un générateur de Hall équipé d'un capteur de Hall comme récepteur, qui est en liaison active avec un aimant permanent comme émetteur, le capteur de Hall et l'aimant permanent sont disposés face à face à faible distance l'un de l'autre d'une part sur une partie tournante du dispositif et d'autre part sur une partie fixe du dispositif.

7. Dispositif selon la revendication 5, caractérisé en ce que le dispositif de mesure optoélectronique (15) est constitué d'un photo capteur (16) d'un émetteur et d'un récepteur optoélectroniques et d'un réflecteur (17), le photo capteur (16) et le réflecteur (17) étant disposés face à face à faible distance l'un de l'autre d'une part sur une partie tournante du dispositif et d'autre part sur une partie fixe du dispositif.

8. Dispositif selon l'une des revendications précédentes, caractérisé en ce que l'émetteur (22) et le récepteur (23) ou le photo capteur (16) et le réflecteur (17) ou le capteur de Hall et l'aimant permanent sont disposés face à face à faible distance l'un de l'autre d'une part sur un élément d'entraînement situé du côté du moteur et d'autre part sur un élément d'entraînement situé prés du support.

9. Dispositif selon l'une des revendications précédentes, caractérisé en ce que l'émetteur est une diode émettrice (22).

10. Dispositif selon l'une des revendications précédentes, caractérisé en ce que la plaquette de circuits (4) est reliée à une pièce de raccordement (3, 3b) ou au côté d'entraînement d'une pièce de raccordement (3, 3b).

11. Dispositif selon la revendication 10, caractérisé en ce que la pièce de raccordement (3, 3b) est pourvue de contacts de frottement de très haute qualité (24, 28) pour la liaison électrique (9) de l'alimentation en énergie et de la transmission d'informations avec la plaquette de circuits (4).

12. Dispositif selon l'une des revendications précédentes, caractérisé en ce qu'un passage (26) solidaire du socle (1) de l'unité d'entraînement est prévue est prévu pour permettre d'amener les fils électriques au moteur électrique (2) à travers l'arbre d'entraînement.

13. Dispositif selon la revendication 12, caractérisé en ce que le passage (26) est pourvu de contacts de frottement (24) à sa partie supérieure arrondie, qui sont en liaison électrique avec les fils électriques (9).

14. Dispositif selon la revendication 11 ou 13, caractérisé en ce qu'au moins la surface efficace des contacts de frottement (24, 28) est constituée d'or ou de cuivre graphite.

15. Dispositif selon l'une des revendications précédentes, caractérisé en ce que le logiciel reconnaît et transmet chacun des signaux émergeant dans une série d'impulsion sinon régulière de signaux comme un signal de défaut.

16. Dispositif selon l'une des revendications précédentes, caractérisé en ce que pour l'entrée de caractères alphanumériques et/ou de symboles à afficher, il est prévu au moins une jonction (11,14) entre le moyen d'entrée et le dispositif d'affichage.

17. Dispositif selon la revendication 16, caractérisé en ce qu'une jonction est une interface (11) pour ordinateur afin de relier un ordinateur (12) au choix avec un terminal et un clavier ou uns souris.

18. Dispositif selon la revendication 16 ou 17, caractérisé en ce qu'une jonction est un capteur infrarouges (14) pour recevoir les signaux infrarouges d'un dispositif de télécommande.

19. Dispositif selon la revendication 18, caractérisé en ce que le dispositif d'affichage sert d'affichage de commande pour les caractères alphanumériques et/ou les symboles entrés par le dispositif de télécommande (13).

20. Dispositif selon la revendication 18, caractérisé en ce que le capteur infrarouges (14) est fixé dans le boîtier (19).

21. Dispositif selon la revendication 18, caractérisé en ce que le capteur infrarouges (14) est disposé sur l'une des parties tournantes (5, 4) du dispositif.

22. Dispositif selon l'une des revendications précédentes, caractérisé en ce que le moteur électrique (2) est pourvu d'un enroulement supplémentaire pour engendrer une basse tension pour les organes électriques.

23. Dispositif selon l'une des revendications précédentes, caractérisé en ce que le moteur électrique (2) est monté sur un socle, un soubassement, un pied ou analogue (1) qui supporte des boîtiers (19) sensiblement sphériques cylindriques ou plus généralement de révolution.

24. Dispositif selon l'une des revendications précédentes, caractérisé en ce que les têtes des diodes luminescentes (6) sont taillées en biais pour obtenir un angle de lecture meilleur et plus grand.

25. Dispositif selon l'une des revendications précédentes, caractérisé en ce que la pièce de raccordement (3) sert à la fixation mécanique par adaptation des parties tournantes (4, 5) sur l'arbre d'entraînement.

26. Dispositif selon l'une des revendications précédentes, caractérisé en ce que la plaquette de circuits (4) sert de maintien mécanique pour le support (5) et en ce que l'élément d'équilibrage mécanique (7, 8) est fixé sur son extrémité dépassant au-delà de l'arbre d'entraînement (20).

27. Dispositif selon l'une des revendications 2 à 26, caractérisé en ce que le bras de l'élément d'équilibrage (7, 8) est un barreau en acier à ressort ou un barreau en un matériaux présentant des caractéristiques identiques.

28. Dispositif selon l'une des revendications 2 à 26, caractérisé en ce que le bras de l'élément d'équilibrage (7, 8) est un barreau repliable ou télescopique qui peut être bloqué à l'état de fonctionnement.

29. Dispositif selon l'une des revendications 2 à 28, caractérisé en ce qu'à l'extrémité frontale libre du bras (7) ou près de celle-ci, est disposée une masse de valeur prédéterminée, qui peut être à volonté déplacée en direction longitudinale du bras (7) et arrêtée.

30. Dispositif selon l'une des revendications précédentes, caractérisé en ce que l'ensemble constitué par le moteur électrique (2), l'arbre d'entraînement (20), la plaquette de circuits (4), les supports de LED (5) et l'élément d'équilibrage (7, 8) forme une unité complète et fonctionnelle prémontable, qui peut être installé comme un tout à travers l'ouverture d'introduction (25) du boîtier (19).

31. Dispositif selon l'une des revendications 6 à 30, caractérisé en ce que le capteur de Hall est insensible au champ de fuite du moteur électrique par sa structure et/ou sa position.
